# EUROPÄISCHE PATENTSCHRIFT

(11) **EP 0 189 139 B1**
(45) Veröffentlichungstag und Bekanntmachung des Hinweises auf die Patenterteilung: **01.06.1988**
(21) Anmeldenummer: 86100583.3
(22) Anmeldetag: 17.01.1986
(51) Int. Cl.: B66F 9/075

(54) **Knickgelenktes, allradgetriebenes Stapelfahrzeug**
Four-wheel drive articulated fork lift truck
Chariot élévateur à fourche articulée à quatre roues motrices

(30) Priorität: 22.01.1985 DE 3502001
(43) Veröffentlichungstag der Anmeldung: 30.07.1986
(73) Patentinhaber: JUMBO-Gabelstapler Urbaner, A-4320 Perg (AT)
(72) Erfinder: Hilden, Ernst, A-9500 Villach (AT)
(74) Vertreter: Koch, Günther, Dipl.-Ing.

(56) Entgegenhaltungen:
- EP-A- 0 071 796
- DE-B- 1 049 307
- DE-B- 1 209 450
- FR-A- 1 475 083
- GB-A- 1 133 021
- US-A- 3 966 070
- US-A- 4 235 308
- US-A- 4 249 854

## Beschreibung

Die Erfindung bezieht sich auf ein knickgelenktes Stapelfahrzeug der im Oberbegriff des Patentanspruchs 1 angegebenen Gattung. Derartige knickgelenkte Stapelfahrzeuge weisen gegenüber den Hubstaplern mit starrem Fahrzeugrahmen den Vorteil einer grösseren Wendigkeit und einen Vorteil in antriebstechnischer Hinsicht auf. Schwierigkeiten ergeben sich hinsichtlich der Standsicherheit beim Kurvenfahren. Ihrer Wendigkeit wegen werden Knickgelenkte Stapelfahrzeuge beispielsweise im Bergbau eingesetzt, wobei das Fahrzeug auch in engen Stollen über Kurven geführt werden kann, die in ihrer Breite den Stollen nicht wesentlich überschreiten.

Zur Erfüllung der Forderungen muss das Knickgelenk annähernd in der Mitte zwischen den beiden Radachsen von Vorder- bzw. Hinterwagen angeordnet werden, damit diese bei Kurvenfahrt um einen gemeinsamen Drehpunkt schwenken können, und damit die Summe der Drehzahlen der Vorderräder gleich der Summe der Drehzahlen der Hinterräder ist.

Hubstapler sind nach DIN 15.140.3 G bzw. 4.L genormt. Diese werden überwiegend an der hinteren, den Lasträdern abgewandten Seite gelenkt. Der Fahrzeugrumpf ist einteilig ausgebildet. Hierbei ergeben sich Schwierigkeiten beim Kurvenfahren, weil während der Kurvenfahrt eine grössere Fahrbahnbreite erforderlich ist. Allradgelenkte Fahrzeuge sind wegen der Beschränkung auf Einzelbereifung nur für geringe Tonnagen möglich. Auch in der Verwendung befindliche knickgelenkte Stapler sind aufgrund ihrer ungünstigen Standsicherheitsgeometrie nur für geringe Lasten geeignet und weisen ein der Hubkraft entsprechend weit überhöhtes Eigengewicht und grosse Abmessungen auf.

Durch die DE-OS 3 131 512 ist ein knickgelenktes Fahrzeug bekanntgeworden, bei welchem die Standsicherheit auch bei Kurvenfahrt bzw. im eingeknickten Zustand aufrechterhalten werden soll, indem am Hinterende des Hinterwagens seitlich verschiebbar ein Gewicht in einer Führung verschiebbar angeordnet ist, derart, dass bei jedem Lenkeinschlag eine insbesondere proportionale, der Lenkrichtung entgegengesetzte Verschiebung bewirkt wird. Diese Konstruktion ist nur bei kurzen, breiten Geräten wirkungsvoll, und sie ist aufwendig und führt bei Ausfall der Verschiebeautomatik zu einer Kippgefahr.

Ein gattungsgemässes Stapelfahrzeug ist aus der DE-AS 1 209 450 bekannt. Bei diesem bekannten Gabelstapler mit Achsschemel-Lenkung ragt ein Gegengewicht, das an einem Vorderwagen in Längsrichtung verschiebbar angeordnet ist, nach hinten unter einen hoch liegenden Ausleger des Hinterwagens. Der Drehpunkt des Achsschemels liegt annähernd in der Mitte zwischen den vorderen Rädern und kurz hinter deren Radachse. Dies ergibt bei Lenkeinschlag ein sehr schmales Standdreieck mit der Gefahr eines seitlichen Abkippens bei seitlich verlagerter Last.

Der Erfindung liegt die Aufgabe zugrunde, ein gattungsgemäss aufgebautes Stapelfahrzeug derart zu verbessern, dass bei günstigerem Verhältnis Nutzlast/Eigengewicht und bei freier Kurvenbeweglichkeit eine zuverlässige Standsicherheit auch bei Lenkeinschlag gewährleistet wird.

Gelöst wird die gestellte Aufgabe durch die im Kennzeichnungsteil des Patentanspruchs 1 angegebenen Merkmale. Dadurch, dass das Gegengewicht über dem Hinterwagen zu liegen kommt, kann der im bekannten Falle erforderliche hochliegende Ausleger des Hintergestells wegfallen, und die Baulänge kann insgesamt verkürzt werden. Dabei steht bei relativ langem Hebelarm bis zur Drehachse der Vorderräder ein genügend freier Raum zur Verfügung, so dass das Stapelfahrzeug an praktisch alle vorkommenden Lasten auch durch Auflegen von Zusatzgewichten angepasst werden kann. Das Gegengewicht kann dabei gemäss Anspruch 2 bis über die Achse der Hinterräder greifen, wodurch sich trotz relativ geringen Achsstandes ein langer Hebelarm ergibt.

Zur günstigen Platzausnutzung ist das Gegengewicht gemäss Anspruch 3 mit seitlichen Abrundungen versehen, durch die die Wendefähigkeit des Fahrzeuges erhalten bleibt und eine seitliche Gewichtsausladung soweit als möglich erfolgt.

Durch die Merkmale des Anspruchs 4 wird eine erhöhte Standsicherheit beim Kurvenfahren und bei aussermittigen Hublasten erreicht. Dabei kann das Gegengewicht entsprechend der DE-OS 3 131 512 quer verschoben werden, und zwar in Abhängigkeit von der Lenkbewegung.

Gemäss einer bevorzugten Ausführungsform ist jedoch vorgesehen, gemäss Anspruch 5 das Gegengewicht entsprechend der DE-B 1 209450 in Längsrichtung des Vorderwagens verschiebbar zu machen, so dass das Gegengewicht bei gerader Lenkstellung weit über die Hinterachse, d.h. die Achse des Hinterwagens hinaus bewegt werden kann, wenn die Hublast dies erfordert.

Die Wirkungsgrösse und die Last des Gegengewichtes werden durch die feststehenden und variablen Faktoren: Last, Vorderwagen und Hinterwagen in Zusammenhang mit dem Standdreieck bestimmt. Für besondere Anforderungen an das Stapelfahrzeug in bezug auf geringe Fahrzeugbreite und/oder starken Lenkeinschlag ist die Verschiebbarkeit des Gegengewichtes zweckmässig.

Gemäss einem ausgeführten Beispiel liegt den Berechnungen für die Lage der Schwerpunkte ein Stapelfahrzeug mit 250 kN Hubkraft bei einer Hubhöhe von 5 m und einem Lastschwerpunktabstand zur Vorderachse von 2,5 m zugrunde. Das Leergewicht beträgt 40 t.

Nachstehend wird ein Ausführungsbeispiel der Erfindung anhand der Zeichnung beschrieben. In der Zeichnung zeigen:
Fig. 1 eine Grundrissansicht eines Stapelfahrzeugs in Stellung auf Kurvenfahrt mit eingezeichnetem Standdreieck und eingezeichneten Schwerpunkten;
Fig. 2 eine Aufrissansicht des Fahrzeugs gemäss Fig. 1;
Fig. 3 eine Vorderansicht des Fahrzeugs gemäss Fig. 1 und 2.

Das knickgelenkte allradgetriebene Stapelfahrzeug weist einen Vorderwagen 20 mit Hubmast 22 und daran auf und nieder beweglicher Hublast 23, eine Fahrerkabine 24 und ein nach hinten ausragendes Gegengewicht 14 mit entsprechend dem äusseren Kurvenradius entsprechenden Abrundungen 15 auf. Über ein vertikales unter der Rückseite der Fahrerkabine 24 befindliches Knicklager 28 mit vertikaler Knickachse ist der Vorderwagen 20 mit dem Hinterwagen 26 verbunden, der das nicht dargestellte Motoraggregat umfasst. Von der Abtriebswelle des Motoraggregats bzw. des diesem nachgeschalteten Getriebes kann eine Gelenkwelle im Bereich des Knicklagers 28, z.B. zwischen dem oberen und unteren Teillager desselben hindurch nach dem Vorderwagen geführt werden, um die Vorderräder anzutreiben.

Wie aus den Figuren 1 und 3 ersichtlich, ist das Hubgewicht 23 seitlich der Mittelebene angeordnet und trotzdem bleibt ein stabiles Gleichgewicht erhalten, wie das Standdreieck in Verbindung mit den Schwerpunktsdiagrammen veranschaulicht.

Das Standdreieck ist durch die Verbindung der Punkte 1, 2 und 3 charakterisiert. Mit dem Bezugszeichen 4 ist der Massenmittelpunkt des Vorderwagens gekennzeichnet, 7 ist der Massenmittelpunkt der Last 23, 9 ist der Massenmittelpunkt des Gegengewichts 14, 10 gibt den Massenmittelpunkt der Kombination Vorderwagen-Gegengewicht an, 11 ist der Massenmittelpunkt des Hinterwagens, 12 ist der Massenmittelpunkt des Leergerätes und 13 ist der Massenmittelpunkt von Fahrzeug plus Last 23. Wie aus Figur 1 ersichtlich, liegt dieser Massenmittelpunkt 13 auch bei aussermittiger Last 23 noch innerhalb des Standdreieckes weit von den Dreiecksbegrenzungslinien entfernt.

Wenn das Gegengewicht 14 in Längsrichtung des Vorderwagens verschiebbar angeordnet wird, kann der Leergeräte-Massenmittelpunkt 12 in jeder Betriebsstellung noch weiter in das Zentrum des Standdreiecks gerückt werden.

## Patentansprüche

1. Knickgelenktes Stapelfahrzeug mit in Fahrzeuglängsrichtung gesehen mittigem Knicklager (28) zwischen Hinter (26)- und Vorderwagen (20), welch letzterer mit einem Hubmast (22) und einem nach hinten weisenden Gegengewicht (14) versehen ist, dadurch gekennzeichnet, dass das Knicklager (28) mittig zwischen Hinter (26)- und Vorderwagen (20) angeordnet ist und dass das Gegengewicht (14) über dem Knicklager, dieses und teilweise den Hinterwagen überdeckend, angeordnet ist.

2. Stapelfahrzeug nach Anspruch 1, dadurch gekennzeichnet, dass eine Fahrerkabine (24) auf dem Vorderwagen (20) angeordnet ist und ihr rückwärtiger Teil über dem Knicklager (28) liegt und das Gegengewicht (14) bis zur Radachse des Hinterwagens (26) reicht, oder darüber hinausragt.

3. Stapelfahrzeug nach Anspruch 1 oder 2, dadurch gekennzeichnet, dass das Gegengewicht (14) seitlich mit Abrundungen (15) versehen ist, die innerhalb der Konturen der engsten Kurvenaussenradien des Fahrzeugs liegen.

4. Stapelfahrzeug nach Anspruch 1 oder 2, dadurch gekennzeichnet, dass das Gegengewicht (14) in Abhängigkeit von der aufgebrachten Hublast (23) und von dem Lenkeinschlag quer verschiebbar angeordnet ist.

5. Stapelfahrzeug nach Anspruch 1 oder 2, dadurch gekennzeichnet, dass das Gegengewicht (14) in Vorderwagen-Längsrichtung verschiebbar angeordnet ist.

## Claims

1. Articulated fork lift truck with, seen in longitudinal direction of the vehicle, central articulated bearing (28) between rear carriage (26) and front carriage (20), which latter is provided with a lift mast (22) and a rearwardly pointing counterweight (14), characterized in that the articulated bearing (28) is arranged midway between rear carriage (26) and front carriage (20) and in that the counterweight (14) is arranged above the articulated bearing, covering the latter and partially covering the rear carriage.

2. Fork lift truck according to Claim 1, characterized in that a driver's cab (24) is arranged on the front carriage (20) and its rearward section lies above the articulated bearing (28) and the counterweight (14) extends up to the wheel axle of the rear carriage (26) or protrudes beyond it.

3. Fork lift truck according to Claim 1 or 2, characterized in that the counterweight (14) is provided on the sides with rounded portions (15), which lie within the contours of the narrowest bend outer radii of the vehicle.

4. Fork lift truck according to Claim 1 or 2, characterized in that the counterweight (14) is arranged displaceably in dependence on the lifting load (23) applied and transversely to the steering lock.

5. Fork lift truck according to Claim 1 or 2, characterized in that the counterweight (14) is arranged displaceably in longitudinal direction of the front carriage.

## Revendications

1. Chariot gerbeur à direction pivotante centrale avec un palier de pivotement (28) disposé au milieu par rapport à la direction longitudinale du véhicule entre le chariot arrière (26) et le chariot avant (20), ce dernier étant pourvu d'un mât de levage (22) et d'un contre-poids (14) tourné vers l'arrière, caractérisé en ce que le palier de pivotement (28) est disposé au milieu entre le chariot arrière (26) et le chariot avant (20) et en ce que le contre-poids (14) est disposé au-dessus du palier de pivotement, en recouvrant celui-ci et partiellement le chariot arrière.

2. Chariot gerbeur selon revendication 1, caractérisé en ce qu'une cabine de chauffeur (24) est disposée sur le chariot avant (20) et que sa partie postérieure est située au-dessus du palier de pivotement (28) et que le contre-poids (14) arrive jusqu'à l'essieu des roues du chariot arrière (26) voire même au-delà.

3. Chariot gerbeur selon la revendication 1 ou 2, caractérisé en ce que le contre-poids (14) est pourvu latéralement d'arrondis (15), qui sont situés à l'intérieur du contour des rayons de courbure extérieure les plus étroits du véhicule.

4. Chariot gerbeur selon la revendication 1 ou 2, caractérisé en ce que le contre-poids (14) est monté avec possibilité de déplacement transversal en fonction de la charge de levage appliquée (23) et du mouvement de pivotement.

5. Chariot gerbeur selon la revendication 1 ou 2, caractérisé en ce que le contre-poids (14) est disposé avec possibilité de déplacement dans le sens longitudinal du chariot avant.
